# FASCICULE DE BREVET EUROPEEN

(11) **EP 0 055 157 B1**
(45) Date de publication et mention de la délivrance du brevet: **22.08.1984**
(21) Numéro de dépôt: 81401906.3
(22) Date de dépôt: 02.12.1981
(51) Int. Cl.: A45D 26/00

(54) **Appareil pour épiler à la cire, notamment pour le visage**
Gerät zur Enthaarung mittels Wachs, insbesondere für das Gesicht
Apparatus for depilating with wax, in particular for the face

(30) Priorité: 12.12.1980 FR 8026370
(43) Date de publication de la demande: 30.06.1982
(73) Titulaire: SEB S.A., F-21260 Selongey (FR)
(72) Inventeur: Schwob, Pierre, F-69008 Lyon (FR)
(74) Mandataire: Bouju, André

## Description

La présente invention concerne un appareil pour épiler à la cire, notamment pour le visage, et conforme au préambule de la revendication 1.

Un tel appareil est connu d'après le FR-A No 1459825. Selon ce document, la cire est placée directement dans le conduit, et elle est poussée vers la buse par un piston chargé par un ressort. On peut ouvrir ou fermer la buse au moyen d'un obturateur. Pour l'utilisation, on ouvre l'appareil, on y place une cartouche de cire, on attend qu'elle fonde entièrement dans le conduit, à la suite de quoi on peut actionner l'obturateur pour permettre à la cire d'être éjectée sous la poussée du piston. Si la capacité de l'appareil est insuffisante pour l'opération en cours, un temps considérable et des manipulations importantes, avec le risque de perdre certaines pièces amovibles de l'appareil, sont nécessaires avant de pouvoir poursuivre l'opération d'épilation.

On connaît par ailleurs, d'après le FR-A No 2155953, un appareil de fusion et de distribution de matière thermoplastique. Il s'agit d'un pistolet dans le canon duquel on fait avancer un bâton de colle thermoplastique entrant par l'arrière. Le bâton traverse des moyens de chauffe qui le font fondre, et il est ensuite extrudé par une buse de sortie. En arrière des moyens de chauffe, le bâton est engagé dans une bague pouvant se déplacer en va-et-vient dans la direction longitudinale du canon en liaison avec une gâchette. Pour faire avancer le bâton vers la buse, on appuie sur la gâchette. Dans un premier temps, cela applique un cliquet contre la paroi latérale du bâton et provoque ainsi l'adhérence entre la bague et le bâton. Le mouvement ultérieur de la gâchette déplace la bague en poussant le bâton dans le conduit adjacent aux moyens de chauffe. Si, en fin de course de la gâchette, on désire éjecter une quantité supplémentaire de colle, on relâche la gâchette, ce qui recule la bague sans entraîner le bâton, le cliquet étant inopérant dans cette direction. Le processus précité peut alors être recommencé.

Le pistolet ainsi constitué permet de répandre une quantité importante de produit fondu sans qu'il soit nécessaire de recharger l'appareil. Il suffit que le bâton utilisé au départ soit suffisamment long. Toutefois, un tel appareil ne peut convenir pour la cire. En effet, pour des raisons de démoulage, il est pratiquement impossible de produire un long bâton de cire. D'autre part, l'utilisation de tels bâtons serait très peu pratique. En effet, à la suite de chaque opération d'épilation, resterait attaché à l'appareil un bâton très encombrant et très fragile, donc particulièrement gênant. D'autre part, la cire a la particularité de se ramollir dès qu'elle atteint une température un peu supérieure aux températures ambiantes habituelles. Ainsi, dans la zone où elle est poussée vers les moyens de chauffe, la cire tend à se ramollir en raison de la proximité des moyens de chauffe. Dès lors, le système proposé dans le FR-A ? 2155953, consistant à prendre appui latéralement sur le bâton, déformerait le bâton de cire et pourrait le rendre inapte à pénétrer dans le conduit adjacent aux moyens de chauffe.

Le but de l'invention est ainsi de proposer un appareil permettant d'effectuer sans discontinuité importante toute opération d'épilation quelle que soit son importance, sans pour autant aboutir aux difficultés auxquelles conduirait l'application pure et simple des enseignements du FR-A N^{o} 2155953.

Ce but est atteint avec les moyens énoncés dans la partie caractérisante de la revendication 1.

Les cartouches peuvent être chargées latéralement dans le magasin au fur et à mesure des besoins. Un tel rechargement est très rapide puisqu'il suffit pour cela de ramener le chariot en arrière avant d'introduire la cartouche, puis de recommencer à manoeuvrer le chariot dans le sens correspondant à l'éjection de la cire fondue. Le talon, prenant appui sur la face arrière des cartouches, tend aussi peu que possible à déformer les cartouches pendant la poussée.

L'invention revient ainsi à combiner avantageusement un fonctionnement quasi continu en ce qui concerne la production de la cire fondue avec un fonctionnement par recharge périodique en ce qui concerne l'alimentation en cire solidifiée.

L'appareil est notamment très pratique pour s'épiler le visage soi-même.

D'autres particularités et avantages de l'invention apparaîtront encore dans la description qui va suivre.

Aux dessins annexés, donnés à titre d'exemples non limitatifs:
la fig. 1 est une vue en élévation et en coupe longitudinale partielle, montrant l'intérieur d'un appareil à épiler conforme à l'invention;
la fig. 2 est une vue en élévation, à 90° de la précédente, montrant en particulier le couvercle du magasin de l'appareil;
la fig. 3 est une vue en coupe suivant le plan III-I II de la fig. 1;
la fig. 4 est une vue partielle en élévation et en coupe longitudinale de l'appareil en cours d'utilisation.

Dans la réalisation représentée à titre d'exemple sur les figures annexées, l'appareil pour épiler à la cire, notamment pour le visage, comprend un boîtier extérieur 1 en matière plastique, constitué par deux demi-coquilles assemblées longitudinalement. Ce boîtier 1 renferme un magasin 2 pour recevoir un bloc de cire à épiler, sous forme de cartouche cylindrique 3 (voir fig. 1 et 4), un conduit cylindrique 4 s'étendant entre le magasin 2 et une buse sensiblement tronconique 5 qui débouche à l'extérieur de l'appareil, un chariot 6 pour engager dans le conduit 4 la cartouche cylindrique 3 et pour la pousser vers la buse 5 et une thermistance 7 disposée en contact thermique avec le conduit 4 pour chauffer et porter la cire engagée dans le conduit 4 à une température de l'ordre de 60° C.

Le chariot 6 est déplaçable manuellement par l'utilisateur dans la direction du conduit 4 au moyen d'un bouton de commande 8 faisant saillie à l'extérieur du boîtier 1. Ce chariot 6 comporte sur sa partie arrière 6a un talon 6b constituant une surface d'appui pour la cartouche 3.

Le boîtier 1 présente une forme générale allongée permettant la préhension manuelle par l'utilisateur, comme indiqué sur la fig. 4.

L'axe de la buse 5 est incliné par rapport à l'axe d'allongement du boîtier 1. L'extrémité 1 du boîtier 1 adjacente à la buse 5 présente une forme adaptée à l'inclinaison de l'axe de la buse 5.

Le conduit cylindrique 4 est en un métal bon conducteur de la chaleur tel que l'aluminium pour permettre un excellent échange thermique avec la thermistance 7.

La partie 4a du conduit cylindrique 4 qui est adjacente à la thermistance 7 s'étend dans la direction de l'axe d'allongement du boîtier 1. Cette partie 4a du conduit cylindrique 4 est raccordée par un coude à une partie inclinée 4b qui débouche à l'extérieur par la buse 5.

Cette buse 5 est réalisée avantageusement en une matière plastique souple et non adhérente vis-à-vis de la cire, telle que la silicone. Cette buse 5 est montée de façon amovible sur l'extrémité 1 a du boîtier 1. Il est avantageux de pouvoir disposer de plusieurs buses 5 interchangeables, présentant des orifices de sortie 5a de sections différentes. Ainsi, suivant la section de ces buses 5, il est possible d'obtenir à leur sortie une bandelette plus ou moins épaisse ou un boudin de cire pâteuse de diamètre plus ou moins grand.

La partie 4a du conduit 4 présente un diamètre intérieur qui correspond sensiblement au diamètre de la cartouche de cire 3 qui est placée dans le magasin 2 suivant l'axe de ce conduit 4.

Le contact thermique entre la thermistance 7 et la partie 4a du conduit 4 est réalisé au moyen de deux coquilles métalliques 9 qui recouvrent la thermistance 7 et la partie 4a du conduit 4, en épousant le profil de ces dernières (voir notamment la fig. 3).

A l'entrée 4c du conduit cylindrique 4 est disposée une bague 10 en matière plastique souple et non adhérente vis-à-vis de la cire, telle que la silicone. Cette bague 10 comporte sur sa surface interne une lèvre annulaire et flexible 11 définissant une surface interne tronconique, évasée vers l'entrée 12 de cette bague 10. Le plus petit diamètre de cette surface tronconique est légèrement inférieur au diamètre de la cartouche de cire 3.

Sur la fig. 1, on voit que le magasin 2 est fermé par un couvercle 13 articulé sur un pivot 14, monté à l'extrémité 1 b du boîtier 1 à l'opposé de la buse de sortie 5. Lors de son ouverture, ce couvercle 13 occupe la position en pointillé 13a indiquée sur la fig. 1.

En position fermée, comme indiqué sur la fig. 1, le couvercle 13 est verrouillé au boîtier au moyen d'un bec 14a, ménagé sur le bord du couvercle opposé à l'articulation 14, ce bec 14a étant encliqueté sur un bossage 15 ménagé sur le boîtier 1. Ce verrouillage est réalisé contre l'action d'un ressort 16 fixé au couvercle 13 près de l'articulation 14, et prenant appui sur une butée 17 ménagée à l'intérieur du boîtier 1.

Comme on le voit sur les fig. 1 et 2, en position de fermeture, la surface extérieure du couvercle 13 estsituée sensiblement dans le prolongement de la surface extérieure du boîtier 1.

Le couvercle 13, de plus, porte, sur sa surface interne 18, le chariot 6 et les organes pour guider son déplacement dans la direction du conduit cylindrique 4.

Dans l'exemple représenté (voir fig. 1 et 4), le guidage du déplacement du chariot 6 est assuré au moyen d'un doigt 19, engagé dans une fente 20 (voir également fig. 2) ménagée dans le couvercle 13, suivant l'axe d'allongement du boîtier 1. Ce doigt 19 est relié, d'une part, au chariot 6 et, d'autre part, au bouton de commande 8 qui fait saillie du couvercle 13.

Entre le chariot 6 et le couvercle 13, et en arrière du bouton de commande 8, est disposé un ressort à lame 21 qui tend à écarter la partie arrière 6a de ce chariot 6 du couvercle 13 (voir fig. 1 et 4).

Par ailleurs, dans l'exemple représenté, le couvercle 13 présente sur sa face interne 18 une crémaillère 22 qui coopère avec un cliquet de retenue 23 fixé sur la partie arrière 6a du chariot 6 pour empêcher l'avance de ce dernier lorsqu'on exerce une poussée anormale sur le bouton de commande 8.

On va maintenant exposer le fonctionnement de l'appareil à épiler que l'on vient de décrire.

Avant utilisation de l'appareil, on place une cartouche de cire 3 dans le magasin 2. A cet effet, on déverrouille le couvercle 13 en le poussant légèrement vers le bas pour dégager le bec 14a du bossage 15, puis on l'ouvre pour l'amener dans la position 13a représentée sur la fig. 1.

On met-le chariot 6 en position basse, c'est-à-dire écarté au maximum de l'entrée du conduit 4, en poussant le bouton de commande 8 vers le bas, comme indiqué sur la fig. 1. On place ensuite une cartouche 3 sur ce chariot et on ferme le couvercle 13.

On met en route l'alimentation électrique de la thermistance 7. On engage la cartouche ,3 dans le conduit cylindrique 4 en poussant le chariot 6 suivant la flèche F de la fig. 4. En s'engageant dans la bague 10, la cartouche 3 rétracte la lèvre souple 11 vers l'extérieur.

La cire 3a contenue dans le conduit 4 est portée à une température de l'ordre de 60° C. A cette température, la cire 3a est suffisamment fluide pour pouvoir être extrudée par l'orifice 5a de la buse 5 lorsqu'on déplace le chariot 6 vers le conduit 4 en poussant sur le bouton de commande 8.

La cire 3a sort de la buse 5 sous forme de bandelette ou de boudin 3b de cire pâteuse que l'utilisateur applique sur la peau 24 de son visage à l'endroit précis qu'il désire épiler.

Lorsque l'utilisateur a appliqué la quantité de cire désirée 3b sur la peau à épiler, il peut relâcher le bouton de commande 8. Le retour en arrière de la cartouche 3 engagée dans la bague 10 est empêché par l'ancrage réalisé par la lèvre 11 de la bague 10, du fait de sa pénétration dans la cire à l'état semi-pâteux.

En fin de course du chariot 6, la cartouche 3 est entièrement engagée dans le conduit 4. Pour pouvoir continuer à utiliser l'appareil, il suffit alors d'introduire une nouvelle cartouche de cire 3 dans le magasin 2.

L'expérience montre que l'appareil à épiler conforme à l'invention est particulièrement commode à utiliser. Il permet en effet d'appliquer de la cire sur la peau avec une extrême précision et dans des quantités parfaitement dosées, ce qui permet d'épiler la peau dans des endroits très sensibles et de très faible étendue, par exemple proches de la bouche, des narines ou des yeux de l'utilisateur. De plus, l'appareil conforme à l'invention préserve l'utilisateur de tout contact de la cire chaude avec ses mains. De plus, étant donné que la température de chauffage de la cire est réglée par une thermistance 7, il n'existe aucun risque de surchauffe de la cire susceptible de causer des brûlures à la peau de l'utilisateur.

Par ailleurs, l'appareil conforme à l'invention ne nécessite aucun entretien ni aucun nettoyage. Ainsi, il est inutile d'enlever de l'appareil la cire qui reste dans le conduit 4 et qui s'y solidifie après utilisation. En effet, cette cire est parfaitement protégée à l'intérieur de l'appareil contre la poussière extérieure et peut donc être refondue et réutilisée.

Bien entendu, l'invention n'est pas limitée à l'exemple que l'on vient de décrire et on peut apporter à celui-ci de nombreuses modifications sans sortir du cadre de l'invention.

Ainsi, le magasin 2 pourrait être adapté pour contenir plusieurs cartouches de cire destinées à être engagées successivement dans le conduit 4.

Bien entendu, l'appareil conforme à l'invention peut être utilisé pour épiler d'autres parties de la peau que le visage.

L'appareil conforme à l'invention pourraitégale- ment être utilisé pour épiler les jambes, à condition que ses dimensions soient adaptées en conséquence, compte tenu des quantités relativement importantes de cire nécessitées par l'épilation des jambes.

La thermistance 7 peut être remplacée par une résistance électrique de chauffage classique éventuellement associée à un thermostat pour régler la température de chauffage de la cire.

## Revendications

1. Appareil pour épiler à la cire, notamment pour le visage, comprenant un conduit tubulaire (4) destiné à recevoir une cartouche de cire (3) et conduisant à une buse (5) débouchant à l'extérieur de l'appareil et destinée à être approchée de la peau de l'utilisateur, des moyens de chauffage (7) adjacents au conduit (4) pour faire fondre la cartouche de cire (3) engagée dans le conduit (4), et des moyens mobiles (6b) pour prendre appui sur la face arrière de la cire (3) de façon à pousser celle-ci vers la buse (5), caractérisé en ce que les moyens mobiles sont installés dans un magasin (2) et constitués par un talon (6b) fixé à un chariot (6), et en ce que l'appareil comprend en outre un couvercle latéral (13) de fermeture du magasin (2) pour le chargement d'au moins une cartouche de cire (3).

2. Appareil conforme à la revendication 1, caractérisé en ce que le chariot (6) est rendu solidaire d'un bouton de commande (8) faisant saillie à l'extérieur de l'appareil.

3. Appareil conforme à l'une des revendications 1 ou 2, caractérisé en ce que le conduit tubulaire (4) est métallique et en ce que les moyens de chauffage comprennent une thermistance (7) disposée en contact thermique avec le conduit tubulaire (4).

4. Appareil conforme à l'une des revendications 1 à 3, caractérisé en ce que la surface extérieure du couvercle (13) est, en position de fermeture, située sensiblement dans le prolongement de la surface extérieure du boîtier (1) de l'appareil.

5. Appareil conforme à l'une des revendications 1 à 4, caractérisé en ce que le couvercle (13) porte sur sa face intérieure, le chariot (6) et des moyens pour guider son déplacement.

6. Appareil conforme à la revendication 5, caractérisé en ce que lesdits moyens comprennent une fente (20) ménagée dans le couvercle (13) dans laquelle est engagé un doigt (19) relié au chariot (6) et au bouton extérieur de commande (8).

7. Appareil conforme à l'une des revendications 1 à 6, caractérisé en ce qu'il comprend un boîtier extérieur (1 ) de forme générale allongée permettant la préhension manuelle par l'utilisateur, une partie (4a) du conduit (4) qui est adjacente aux moyens de chauffe (7) s'étendant dans la direction d'allongement du boîtier (1 ) et en ce que le chariot (6) est guidé pour se déplacer suivant l'axe d'allongement du boîtier (1 ).

8. Appareil conforme à la revendication 7, caractérisé en ce que l'axe de la buse (5) est incliné par rapport à l'axe d'allongement du boîtier (1).

## Patentansprüche

1. Gerät zur Enthaarung mittels Wachs, insbesondere für das Gesicht, mit einer rohrförmigen Leitung (4), die dazu bestimmt ist, eine Wachspatrone (3) aufzunehmen, und die zu einer Düse (5) führt, welche auf der Aussenseite des Gerätes mündet und dazu bestimmt ist, an die Haut des Benutzers angenähert zu werden, mit an die Leitung (4) angrenzenden Heizmitteln (7), um die in die Leitung (4) eingeführte Wachspatrone (3) zum Schmelzen zu bringen, und mit beweglichen Mitteln (6b) zur Beaufschlagung der Rückseite des Wachses (3) in solcher Weise, dass dieses zur Düse (5) gedrückt wird, dadurch gekennzeichnet, dass die beweglichen Mittel in einem Behälter (2) angeordnet sind und aus einem an einem Wagen (6) befestigten Absatz (6b) gebildet sind, und dass das Gerät ferner einen seitlichen Deckel (13) zum Verschliessen des Behälters (2) zur Aufnahme wenigstens einer Wachspatrone (3) umfasst.

2. Gerät nach Anspruch 1, dadurch gekennzeichnet, dass der Wagen (6) fest mit einem Steuerknopf (8) verbunden ist, welcher auf der Aussenseite des Gerätes heraussteht.

3. Gerät nach einem der Ansprüche 1 oder 2, dadurch gekennzeichnet, dass die rohrförmige Leitung (4) aus Metall gebildet ist und dass die Heizmittel einen Heizwiderstand (7) umfassen, der in Wärmekontakt mit der rohrförmigen Leitung (4) angeordnet ist.

4. Gerät nach einem der Ansprüche 1 bis 3, dadurch gekennzeichnet, dass die Aussenoberfläche des Deckels (13) in Schliessstellung im wesentlichen in der Verlängerung der Aussenoberfläche des Gehäuses (1 ) des Gerätes angeordnet ist.

5. Gerät nach einem der Ansprüche 1 bis 4, dadurch gekennzeichnet, dass der Deckel (13) auf seiner Innenseite den Wagen (6) und Mittel zur Führung seiner Bewegung umfasst.

6. Gerät nach Anspruch 5, dadurch gekennzeichnet, dass die genannten Mittel einen Schlitz (20) umfassen, der in dem Deckel (13) angebracht ist und in welchen ein Zapfen (19) eingreift, der mit dem Wagen (6) und mit dem aussenseitigen Steuerknopf (8) verbunden ist.

7. Gerät nach einem der Ansprüche 1 bis 6, dadurch gekennzeichnet, dass es ein äusseres Gehäuse (1 ) allgemein gestreckter Form umfasst, das dem Benutzer ein Ergreifen von Hand ermöglicht, wobei ein Teil (4a) der Leitung (4), welcher an die Heizmittel (7) angrenzt, sich in der Erstreckungsrichtung des Gehäuses (1 ) erstreckt, und dass der Wagen (6) so geführt ist, dass er sich längs der Erstreckungsrichtung des Gehäuses (1 ) bewegen kann.

8. Gerät nach Anspruch 7, dadurch gekennzeichnet, dass die Achse der Düse (5) gegenüber der Erstreckungsachse des Gehäuses (1 ) geneigt ist.

## Claims

1. Appliance for wax depilation, specially for the face, comprising a tubular duct (4) for receiving a wax cartridge (3) and leading to a nozzle (5) which has its opening at the exterior of the appliance and is intended to be moved close to the user's skin, heating means (7) adjacent to the duct (4) for melting the wax cartridge (3) which is engaged within the duct (4) and movable means (6b) to be applied against the rear face of the wax (3) in order to thrust this latter toward the nozzle (5), characterized in that the movable means are installed within a magazine (2) and constituted by a heel plate (6b) secured to a carriage (6), and that the appliance further comprises a lateral cover (13) for closing the magazine (2) in order to load at least one wax catridge (3).

2. Appliance in accordance with Claim 1, characterized in that the carriage (6) is rigidly fixed to a control button (8) which projects outwards from the appliance.

3. Appliance in accordance with either of Claims 1 or 2, characterized in that the tubular duct (4) is of metal and that the heating means comprise a thermistor (7) placed in thermal contact with the tubular duct (4).

4. Appliance in accordance with any one of Claims 1 to 3, characterized in that the external surface of the cover (13) is, in the closed position, located substantially in the plane of extension of the external surface of the casing (1) of the appliance.

5. Appliance in accordance with any one of Claims 1 to 4, characterized in that the cover (13) carries on its internal face the carriage (6) and means for guiding its displacement.

6. Appliance in accordance with Claim 5, characterized in that said means comprise a slot (20) formed in the cover (13) in which is engaged a lug (19) connected to the carriage (6) and to the external control button (8).

7. Appliance in accordance with any one of Claims 1 to 6, characterized in that it comprises an outer casing (1) having a generally elongated shape so as to permit handling by the user, a portion (4a) of the duct (4) which is adjacent to the heating means (7) being such as to extend in the longitudinal direction of the casing (1) and that the carriage (6) is guided so as to move along the longitudinal axis of the casing (1 ).

8. Appliance in accordance with Claim 7, characterized in that the axis of the nozzle (5) is inclined with respect to the longitudinal axis of the casing (1).
